# EUROPÄISCHE PATENTSCHRIFT

(11) **EP 2 530 784 B1**
(45) Veröffentlichungstag und Bekanntmachung des Hinweises auf die Patenterteilung: **30.05.2018**
(21) Anmeldenummer: 11168281.1
(22) Anmeldetag: 31.05.2011
(51) Int. Cl.: H01R 4/48, H01R 13/04

(54) **Elektrische Anschlussvorrichtung mit einem Rückhaltemittel zur Positionierung einer Kontaktfeder in einem Grundzustand**
Electric connection device with a retainer for positioning a contact field in an first state
Dispositif de raccordement électrique doté d'un moyen de retenue pour le positionnement d'un ressort de contact dans un état de base

(43) Veröffentlichungstag der Anmeldung: 05.12.2012
(73) Patentinhaber: Weidmüller Interface GmbH & Co. KG, 32758 Detmold (DE)
(72) Erfinder: Oesterhaus, Jens, 32760 Detmold (DE); Schröder, Volker, 32657 Lemgo (DE); Feige, Thorsten, 33739 Bielefeld (DE)
(74) Vertreter: Specht, Peter

(56) Entgegenhaltungen:
- EP-A1- 0 234 780
- DE-U1-202006 012 106
- DE-U1-202008 014 469
- DE-U1-202009 005 809
- FR-A1- 2 662 310

## Beschreibung

Die vorliegende Erfindung betrifft eine elektrische Anschlussvorrichtung nach dem Oberbegriff des Anspruchs 1.

Für elektrische Anschlussvorrichtungen zum Anschluss elektrischer Leiter an einen Stecker oder an elektrische Baugruppen werden hohe Anforderungen in Bezug auf einfache Handhabbarkeit und sichere Kontaktierung gestellt. Weiterhin sind die Anforderungen bezüglich des Schutzes der elektrischen Kontakte gegen Staub und Feuchtigkeit, insbesondere für den Gebrauch in industrieller Umgebung, sehr hoch.

Zum Stand der Technik sein die Druckschriften DE 20 2006 009 460 U1, DE 20 2009 005 809 U1 und EP 0 234 780 A1 genannt.

Die Druckschrift DE 20 2010 016 638 U1 offenbart eine elektrische Anschlussvorrichtung mit einem Federkäfig, bei dem die Kontaktfeder in einem Grundzustand auf Haltezapfen des Federkäfigs so gelagert ist, dass der elektrische Leiter in die Federklemme einschiebbar ist. Die Haltezapfen sind an einem Auslösehebel angeordnet, der sich bei Auftreffen des elektrischen Leiters verschiebt, so dass die Kontaktfeder von den Haltezapfen rutscht und den elektrischen Leiter in der Anschlussvorrichtung verklemmt. Nachteilig an dieser elektrischen Anschlussvorrichtung ist es, dass sie sich nur für ausreichend steife Leiter, beispielsweise Vollleiter oder Litzenleiter mit Aderendhülse, eignet.

Die Druckschrift DE 20 2008 014 469 U1 offenbart eine Anschlussklemme mit einem Federkäfig, in dem die Kontaktfeder angeordnet ist, und mit einem Betätigungselement, das steuerkonturgeführt ist. Das Betätigungselement ist dadurch in einer geöffneten Stellung verrastbar, so dass ein Leiterende in den Federkäfig einführbar ist. Die Klemmstelle ist durch Druck auf das Leiterende verschließbar.

Aufgabe der Erfindung ist es, eine Anschlussvorrichtung der oben genannten Art zu schaffen, die sich auch für Litzenleiter ohne Aderendhülse eignet, die sehr einfach handhabbar ist, sich zum Anschluss eines elektrischen Leiters an eine elektrische Baugruppe, insbesondere an ein Gehäuse der elektrischen Baugruppe, eignet, und die zudem einen sehr guten Staub- und Feuchtigkeitsschutz gewährleistet.

Die Aufgabe wird gelöst mit einer elektrischen Anschlussvorrichtung nach Anspruch 1. Die vorgesehene relative Verschieblichkeit des Rückhaltemittels zum Federkäfig ermöglicht das Wegschieben des Rückhaltemittels.

Dabei ist es bevorzugt, dass das Rückhaltemittel durch Einführen des elektrischen Leiters in eine Leitereinführrichtung gemeinsam mit diesem zwischen dem Anlagebereich und der Kontaktfeder verschiebbar ist. Dadurch wird das Rückhaltemittel entlang dem Anlagebereich zwischen diesem und der Kontaktfeder in die Leitereinführrichtung verschoben, bis es unter der Kontaktfeder wegfährt und sie freigibt. Die Kontaktfeder gerät dann in Anlage an den elektrischen Leiter und verklemmt ihn. Die elektrische Anschlussvorrichtung ermöglicht daher das automatische Festlegen des elektrischen Leiters lediglich durch Einschieben des elektrischen Leiters in die Leitereinführrichtung. Dabei werden keine zusätzlichen Hilfsmittel benötigt, so dass das Anschließen des elektrischen Leiters an die elektrische Anschlussvorrichtung auch von einem Laien sehr leicht und schnell möglich und die elektrische Anschlussvorrichtung somit besonders einfach handhabbar ist.

Das Rückhaltemittel zeichnet sich dadurch aus, dass es einen Anlagesteg aufweist, der im Grundzustand zwischen dem elektrischen Leiter und der Kontaktfeder angeordnet ist und sich beim Verschieben des Rückhaltemittels in Richtung des elektrischen Leiters verbiegt. Der Anlagesteg führt die Kontaktfeder auf den elektrischen Leiter, so dass die Kontaktfeder nicht ruckartig auf den Leiter aufschlägt, wenn das Rückhaltemittel unter der Kontaktfeder wegfährt, die Kontaktfeder freigibt und dann auf den elektrischen Leiter gedrückt wird. Bei als Litzenleiter ausgebildetem elektrischem Leiter verhindert der Anlagesteg außerdem das Abspleißen von Einzellitzen.

In einer bevorzugten Ausführungsform ist der Anlagesteg durch ein Filmscharnier am Rückhaltemittel angeordnet, so dass er sich zurückstellt, wenn das Rückhaltemittel unter der Kontaktfeder wegfährt.

Eine elektrische Baugruppe im Sinne der Erfindung ist beispielsweise ein elektrischer Leiter oder ein einzelnes elektrisches Bauteil oder eine Schaltung aus einer Vielzahl elektrischer Bauteile. Sie ist in einer bevorzugten Ausführungsform durch ein Gehäuse geschützt. Besonders bevorzugt ist die elektrische Anschlussvorrichtung an das Gehäuse anschließbar. Der elektrische Leiter weist bevorzugt eine, insbesondere elektrisch isolierende, Ummantelung sowie eine elektrisch leitende Ader auf. Die leitende Ader ist vorzugsweise als Vollleiter oder als Litzenleiter ausgebildet. Die erfindungsgemäße elektrische Anschlussvorrichtung eignet sich nicht nur für Litzenleiter, deren Litzen mit einer Aderendhülse versehen sind, sondern auch für Litzenleiter ohne Aderendhülse.

Um ein genaues Positionieren und sicheres Kontaktieren des elektrischen Leiters im Federkäfig sicher zu stellen, weist dieser einen Einführtrichter zum Zuführen des elektrischen Leiters zum Rückhaltemittel auf. Der Einführtrichter ist dem Rückhaltemittel im Grundzustand benachbart angeordnet, oder das Rückhaltemittel ist im Grundzustand im Einführtrichter angeordnet. Weiterhin ist er als eine Hülse und zumindest teilweise trichterförmig ausgebildet, so dass er sich in Leitereinführrichtung verengt und den Leiter zum Rückhaltemittel führt. Dies ist insbesondere bei Litzenleitern vorteilhaft, da die Litzen dadurch zentriert werden. Zudem ist das Rückhaltemittel im Grundzustand bevorzugt zwischen dem Anlagebereich und der Kontaktfeder angeordnet, insbesondere verklemmt, so dass sich der Einführtrichter und das Rückhaltemittel im Grundzustand in einer definierten Ausgangsposition zueinander befinden. Dadurch ist das Rückhaltemittel im Federkäfig vor dem Verschieben durch den elektrischen Leiter genau positioniert. Zudem ist die Kontaktfeder mittels des Rückhaltemittels dadurch so positioniert, dass sie den elektrischen Leiter beim Einführen in die elektrische Anschlussvorrichtung nicht behindert.

Das Rückhaltemittel weist bevorzugt eine Anlagefläche auf, mit der der elektrische Leiter beim Einführen in den Federkäfig in Anlage an das Rückhaltemittel gerät. Die Anlagefläche ist bevorzugt quer zur Leitereinführrichtung angeordnet.

Es ist bevorzugt, dass die Kontaktfeder und/oder der Anlagebereich stromführend sind. Weiterhin bevorzugt liegt die Kontaktfeder im montierten Zustand in einem Kontaktbereich an der Ader und zumindest teilweise am Anlagebereich an. Dadurch drückt die Kontaktfeder die Ader des elektrischen Leiters im Montagezustand auf den Anlagebereich des Federkäfigs, so dass der elektrische Kontakt zwischen dem Anlagebereich und/oder der Kontaktfeder mit dem elektrischen Leiter sichergestellt ist und der elektrische Leiter gleichzeitig in der elektrischen Anschlussvorrichtung sicher gehalten ist. Dadurch ist eine gute Kontaktierung des elektrischen Leiters, auch bei Verwendung eines Litzenleiters, sicher gestellt. Bevorzugt sind die Kontaktfeder und/oder der Anlagebereich aus einem gut leitfähigen Material, beispielsweise aus Kupfer oder einer Kupferlegierung, gebildet. In einer bevorzugten Ausführungsform ist der Federkäfig einstückig ausgebildet, um Fertigungsschritte einzusparen. Es ist aber besonders bevorzugt, dass die Kontaktfeder separat gefertigt und dann insbesondere stoffschlüssig am Federkäfig befestigt ist, um die Kontaktfeder aus einem Material mit guten Federeigenschaften zu bilden. Über ihre Federkraft ist die Kontaktkraft, mit der der elektrische Leiter in der elektrischen Anschlussvorrichtung gehalten wird, einstellbar.

Bevorzugt sind das Rückhaltemittel und/oder der Einführtrichter aus einem Kunststoff gefertigt sind, besonders bevorzugt als Spritzgussteil. Dadurch sind sie mit herkömmlichen Mitteln kostengünstig herstellbar.

Die Elektrische Anschlussvorrichtung umfasst bevorzugt ein Leiteranschlussgehäuse - insbesondere eine Schraubkappe - sowie ein Kontaktanschlussgehäuse. Der elektrische Leiter wird in die Leitereinführrichtung durch das Leiteranschlussgehäuse in das Kontaktanschlussgehäuse geführt. Es ist bevorzugt, dass der Federkäfig ortsfest im Kontaktanschlussgehäuse und das Rückstellmittel verschieblich im Federkäfig angeordnet sind. Der Einführtrichter ist bevorzugt ortsfest im Leiteranschlussgehäuse angeordnet.

Am Federkäfig ist bevorzugt ein Anschlussteil angeordnet, welches zum Anschluss der elektrischen Anschlussvorrichtung an die elektrische Baugruppe vorgesehen ist. Das Anschlussteil ist bevorzugt als Steckerkontaktteil oder als Buchsenkontaktteil ausgebildet, so dass ein korrespondierendes Buchsen- oder Steckerkontaktteil an das Anschlussteil anschließbar ist. In einer bevorzugten Ausführungsform sind das Anschlussteil und der Federkäfig einstückig gefertigt, bevorzugt als Stanzblechteile.

Es ist ebenfalls bevorzugt, im Leiteranschlussgehäuse eine Dichtung vorzusehen. Die Dichtung umgibt den elektrischen Leiter im Montagezustand konzentrisch, um das Eindringen von Staub und Feuchtigkeit in das Leiteranschlussgehäuse zu verhindern. Zudem ist vorzugsweise ein Dichtring zwischen dem Leiteranschlussgehäuse und dem Kontaktanschlussgehäuse vorgesehen. Dadurch ist der Federkäfig, insbesondere der Anlagebereich, gegen Staub und Feuchtigkeit geschützt.

Das Leiteranschlussgehäuse ist bevorzugt reversibel an das Kontaktanschlussgehäuse anordbar. In einer bevorzugten Ausführungsform sind das Kontaktanschlussgehäuse und das Leiteranschlussgehäuse miteinander verrastbar. Alternativ ist es bevorzugt, am Leiteranschlussgehäuse ein Gewinde vorzusehen, und am Kontaktanschlussgehäuse ein korrespondierendes Gegengewinde, so dass das Kontaktanschlussgehäuse und das Leiteranschlussgehäuse aneinander drehbar sind. Es sind aber auch andere Verbindungstechniken bevorzugt.

Die Aufgabe wird weiterhin gelöst mit einem Verfahren zum Montieren eines elektrischen Leiters in eine erfindungsgemäße elektrische Anschlussvorrichtung, wobei das Rückhaltemittel im Grundzustand zwischen der Kontaktfeder und dem Anlagebereich angeordnet ist und mittels des elektrischen Leiters in die Leitereinführrichtung entlang dem Anlagebereich verschoben wird, bis die Kontaktfeder in Anlage an den elektrischen Leiter gerät und diesen im Montagezustand verklemmt. Das Verfahren ermöglicht eine sehr einfache Handhabung der elektrischen Anschlussvorrichtung durch den Bediener, wobei der elektrische Kontakt zwischen dem elektrischen Leiter und dem Federkäfig sicher hergestellt und gleichzeitig der elektrische Leiter im Federkäfig sicher festgelegt wird.

Nachfolgend wird die Erfindung unter Bezug auf die Figuren anhand von Ausführungsbeispielen näher erläutert, wobei weitere Vorteile der Erfindung deutlich werden.

Es zeigt:
- Fig. 1: eine erfindungsgemäße elektrische Anschlussvorrichtung mit einem angeschlossenen elektrischen Leiter, wobei die Fig. 1 (a) ein Rückhaltemittel im Montagezustand zeigt, die Fig. 1 (b) einen Ausschnitt C der Fig. 1 (a) zeigt, wobei sich das Rückhaltemittel im Grundzustand befindet, und die Fig. 1 (c) den Ausschnitt C der Fig. 1 (a) zeigt, wobei das Rückhaltemittel vom Grundzustand in den Montagezustand verschoben wird,
- Fig. 2: zeigt einen Einführtrichter und das Rückhaltemittel für die elektrische Anschlussvorrichtung der Fig. 1, und zwar in Fig. 2(a) in einer perspektivischen und in Fig. 2(b) in einer Seitenansicht, und
- Fig. 3: zeigt einen Federkäfig für die elektrische Anschlussvorrichtung der Fig. 1 mit am Federkäfig angeordnetem Anschlussteil zum Anschluss einer elektrischen Baugruppe, sowie den Einführtrichter und das Rückhaltemittel aus Fig. 2, und zwar in den Fig. 3(a) - (d) in verschiedenen perspektivischen Ansichten, wobei in den Fig. 3 (b) - (d) ein elektrischen Leiter in den Einführtrichter zumindest teilweise eingeschoben ist.

Die elektrische Anschlussvorrichtung 10 ist zum Anschluss an eine elektrische Baugruppe (nicht gezeigt) vorgesehen. Besonders bevorzugt wird sie zum Anschluss von Leitern von/an Solaranlagen genutzt. Dafür weist sie ein Kontaktanschlussgehäuse 6 sowie ein Leiteranschlussgehäuse, insbesondere eine Schraubkappe, 5 auf, die am Kontaktanschlussgehäuse 6 verschraubt ist. Vorzugsweise sind ferner am Kontaktanschlussgehäuse 6 Schnappverbinder 62 vorgesehen sind, mit denen sie an einem Gehäuse (nicht gezeigt) der elektrischen Baugruppe befestigbar ist.

Das Leiteranschlussgehäuse 5 sowie das Kontaktanschlussgehäuse 6 sind hülsenartig ausgebildet, wobei das Leiteranschlussgehäuse 5 eine Einführöffnung 53 zum Einführen des elektrischen Leiters 4 in einer Leitereinführrichtung 43 aufweist.

Im Kontaktanschlussgehäuse 6 ist ein Federkäfig 2 mit einem Anlagebereich 23 und einer dem Anlagebereich 23 gegenüberliegenden Kontaktfeder 21 zum Anschluss des elektrischen Leiters 4 angeordnet.

Am Federkäfig 2 ist ferner ein Anschlussteil 15 zum Anschließen der elektrischen Anschlussvorrichtung 10 an die elektrische Baugruppe angeordnet, welches hier als Buchsenkontaktteil ausgebildet ist, so dass ein zu dem Buchsenkontaktteil korrespondierendes Steckerkontaktteil (nicht gezeigt) der elektrischen Baugruppe auf das Kontaktanschlussgehäuse 6 aufsteckbar ist. Prinzipiell ist das Anschlussteil 15 zum Anschluss an die elektrische Baugruppe mit einer beliebigen herkömmlichen Verbindungstechnik ausbildbar, die eine sichere elektrische Kontaktierung des Federkäfigs 2 ermöglicht, beispielsweise auch durch Stoffschluss oder einen Feder- oder Stiftkontakt.

Das Anschlussteil 15 ist in der vorliegenden Ausführungsform einstückig mit dem Federkäfig 2 hergestellt, aber auch als separates Bauteil ausbildbar.

Am Kontaktanschlussgehäuse 6 und am Leiteranschlussgehäuse 5 sind zueinander korrespondierende Gewinde 55, 65 vorgesehen, die ineinander drehbar sind. Es sind aber auch hier andere Verbindungstechniken bevorzugt, bei denen das Kontaktanschlussgehäuse 6 und das Leiteranschlussgehäuse 5 beispielsweise miteinander verrastet oder ineinander gesteckt werden.

Im Leiteranschlussgehäuse 5 ist eine Dichtung 52 vorgesehen, die im Montagezustand M der Anschlussvorrichtung 10 konzentrisch um den elektrischen Leiter 4 angeordnet ist. Die Dichtung 52 gewährleistet im Montagezustand M Schutz gegen das Eindringen von Staub und Feuchtigkeit. Damit kein Staub und keine Feuchtigkeit über die Verbindung des Kontaktteilgehäuses 6 mit dem Leiteranschlussgehäuse 5 eindringen, ist zwischen diesen optional ein Dichtring 56 vorgesehen. Bevorzugt ist zudem im Kontaktanschlussgehäuse 6 eine entsprechende Dichtung (nicht gezeigt) vorgesehen.

Im Leiteranschlussgehäuse 5 ist ein Einführtrichter 7 angeordnet, der sich im Montagezustand M konzentrisch um den elektrischen Leiter 4 erstreckt. Der Einführtrichter 7 ist an seiner dem Federkäfig 2 abgewandten Seite trichterförmig ausgebildet und verengt sich in Leiterreinführrichtung. Beim Durchführen des elektrischen Leiters 4 durch den Einführtrichter 7 zum Federkäfig 2 werden bei einem als Litzenleiter ausgebildeten elektrischen Leiter 4 die Litzen der Ader 42 dadurch zentriert und gerichtet in den Federkäfig 2 geführt.

Im Federkäfig 2 ist ein Rückhaltemittel 3 angeordnet, wobei die Fig. 1 (b) das Rückhaltemittel 3 in einem Grundzustand G zeigt, in dem es zwischen der Kontaktfeder 21 und dem Anlagebereich 23 angeordnet ist. Es weist eine Ausnehmung 31 auf, in der ein freies Ende 22 der Kontaktfeder 21 ruht und das Rückhaltemittel 3 an den Anlagebereich 23 drückt. Vor dem Einschieben des elektrischen Leiters 4 befindet sich das Rückhaltemittel 3 daher in einer definierten Ausgangsposition x₀ im Federkäfig 2. Da das freie Ende 22 der Kontaktfeder 21 in der Ausnehmung 31 ruht, behindert die Kontaktfeder 21 den elektrischen Leiter 4 beim Einführen nicht. Außerdem ist das Rückhaltemittel 3 hier am Einführtrichter 7 angeordnet, so dass der elektrische Leiter 4 beim Einführen in den Federkäfig 2 zum Rückhaltemittel 3 geführt wird. Vorzugsweise sind das Rückhaltemittel 3 und der Einführtrichter einstückig ausgebildet.

Das Rückhaltemittel 3 weist eine Anlagefläche 33 auf, die sich quer zur Leitereinführrichtung 43 erstreckt, und der der elektrische Leiter 4 zugeführt wird. Der elektrische Leiter 4 beziehungsweise die Ader 41 des elektrischen Leiters 4 gerät beim Verschieben mit der Anlagefläche 33 in Anlage, so dass der elektrische Leiter 4 das Rückhaltemittel 3 mitnimmt. Das Rückhaltemittel 3 wird daher beim Einschieben des elektrischen Leiters 4 gemeinsam mit diesem in die Leitereinführrichtung 43 verschoben. Fig. 1 (c) zeigt das Rückhaltemittel 3 beim Verschieben von der Grundposition G in eine Montageposition M, wobei es gegenüber der definierten Ausgangsposition x₀ um eine Wegstrecke dx verschoben ist.

Das Rückhaltemittel 3 weist einen Anlagesteg 32 auf, der durch das freie Ende 22 der Kontaktfeder 21 beim Verschieben des Rückhaltemittels 3 in die Leitereinführrichtung 43 auf den elektrischen Leiter 4 gedrückt wird und sich in diese Richtung verbiegt. Die Kontaktfeder 21 wird daher auf den elektrischen Leiter 4 geführt und schlägt nicht rückartig auf diesen auf, wenn das Rückhaltemittel 3 unter der Kontaktfeder 21 wegfährt und diese freigibt. Außerdem verhindert der Anlagesteg 32, dass Litzen eines als Litzenleiter ausgebildeten elektrischen Leiters 4 dabei abspleißen. Wenn das Rückhaltemittel 3 die Kontaktfeder 21 freigibt, legt sich das freie Ende 22 der Kontaktfeder 21 an die Ader 41 des elektrischen Leiters 4 an und drückt diesen auf den Anlagesteg 23. Dadurch wird der elektrische Leiter 4 im Montagezustand M mittels der Kontaktfeder 21 am Anlagesteg 23 verklemmt. Den Montagezustand M zeigt Fig. 1(a).

Die Kontaktfeder 21 und/oder der Anlagebereich 23 sind stromführend vorgesehen, so dass sie den elektrischen Leiter 4 zudem im Montagezustand M elektrisch kontaktieren.

Fig. 2 zeigt einen Einführtrichter 7 und das Rückhaltemittel 3 für die elektrische Anschlussvorrichtung 10 der Fig. 1, und zwar in Fig. 2(a) in einer perspektivischen und in Fig. 2(b) in einer Seitenansicht.

Der Einführtrichter 7 weist an einem dem Federkäfig 2 abgewandten Ende (s. Fig. 1, 3) einen sich in Leitereinführrichtung 43 verengenden Trichter 71 und an einem dem Federkäfig 2 zugewandten Ende einen Führungskanal 72 auf, wobei der Führungskanal 72 im Querschnitt etwa u-förmig ausgebildet und an einer der Kontaktfeder 21 zugewandten Seite (s. Fig. 1, 3) offen ist. Zudem weist er einen Anschlag 73 auf, mit dem er am Kontaktteilanschlussgehäuse 6 und/oder am Federkäfig 2 anliegt, so dass er zumindest im Montagezustand M in einer definierten Position in der elektrischen Anschlussvorrichtung 10 angeordnet und nicht in und gegen die Leitereinführrichtung 43 verschiebbar ist.

Das Rückhaltemittel 3 weist die Ausnehmung 31, in der das freie Ende 22 der Kontaktfeder 21 im Grundzustand G ruht, den Anlagesteg 32, der beim gemeinsamen Verschieben des Rückhaltemittels 3 und des elektrischen Leiters 4 mittels der Kontaktfeder 21 in Richtung des Leiters 4 verbogen wird, und die Anlagefläche 33, an der der elektrische Leiter 4 im Grundzustand G anliegt, auf. Weiterhin weist es Haltestege 34 auf, mit denen das Rückhaltemittel 3 im Führungskanal 72 lösbar positioniert ist, sowie einen Führungssteg 35, der beim Verschieben des Rückhaltemittels 3 in die Leitereinführrichtung 43 bis zum oder in das Anschlussteil 15 eingeschoben wird und das Verschieben des Rückhaltemittel 3 in die Leitereinführrichtung 43 durch Anlegen an das Anschlussteil 15 gegebenenfalls begrenzt.

In der vorliegenden Ausführungsform bilden das Rückhaltemittel 3 und der Einführtrichter 7 daher eine vorzugsweise einstückige Montageeinheit, bei der das Rückhaltemittel 3 im Grundzustand G nebst dem Einführtrichter 7 in der definierten Ausgangsposition x₀ gehalten wird. Prinzipiell ist aber auch eine Ausführungsform denkbar, in der das Rückhaltemittel 3, beispielsweise mittels der Kontaktfeder 21, im Grundzustand G in der definierten Ausgangsposition x₀ gehalten wird. Weiterhin ist auch eine Ausführungsform denkbar, bei der der Einführtrichter 7 ohne Führungskanal 72 und das Rückhaltemittel 3 ohne Haltestege 34 ausgebildet ist, wobei gegebenenfalls das Leiteranschlussgehäuse 5 einen Führungskanal (nicht gezeigt) bildet. Zudem ist das Rückhaltemittel 3, insbesondere der Anlagesteg 32, nach einer bevorzugten weiteren Variante auch so formbar, dass es ein Zurückschieben gegen die Leitereinführrichtung 43 zulässt, beispielsweise mittels eines Betätigungsmittels (nicht gezeigt), so dass der elektrische Leiter 4 reversibel im Federkäfig 2 anordbar und die elektrische Anschlussvorrichtung 10 wiederverwendbar ist.

Im Folgenden wird der Einführtrichter 7 und das Rückhaltemittel 3 als vorzugsweise einstückige "Montageeinheit" bezeichnet. In die Montageeinheit ist der elektrische Leiter 4 sehr einfach einführbar, und zwar auch dann, wenn er als Litzenleiter ohne Aderendhülse ausgebildet ist.

Fig. 3 zeigt den einstückig mit dem Anschlussteil 15 gefertigten Federkäfig 2 sowie die Montageeinheit, gebildet aus dem Einführtrichter 7 und dem Rückhaltemittel 3. In den Fig. 3(a), (c) und (d) ist die Montageeinheit im Federkäfig 2 angeordnet, in der Fig. 3 (b) ist sie außerhalb des Federkäfigs 2 gezeigt.

Der elektrische Leiter 4 ist lediglich durch Einführen in die erfindungsgemäße elektrische Anschlussvorrichtung 10 in dieser montierbar. Dabei wird er automatisch und ohne die Nutzung zusätzlicher Werkzeuge im Federkäfig 2 festgelegt, so dass er diesen einerseits sicher elektrisch kontaktiert und andererseits sicher in der elektrischen Anschlussvorrichtung 10 angeordnet ist. Die Montage des elektrischen Leiters 4 in die Anschlussvorrichtung 10 ist daher auch von einem Laien sehr einfach und schnell durchführbar.

### Bezugszeichenliste

- 15: Anschlussteil
- 2: Federkäfig
- 21: Kontaktfeder
- 22: Freies Schenkelende
- 3: Rückhaltemittel
- 31: Ausnehmung
- 32: Anlagesteg
- 33: Anlagefläche
- 34: Haltemittel / Haltesteg
- 35: Führungssteg
- 4: Elektrischer Leiter
- 41: Ader des elektrischen Leiters
- 42: Ummantelung des elektrischen Leiters
- 43: Leitereinführrichtung
- 5: Leiteranschlussgehäuse
- 52: Dichtung
- 53: Einführöffnung für den elektrischen Leiter
- 55: Gewinde
- 56: Dichtring
- 6: Kontaktteilanschlussgehäuse
- 62: Schnappverbinder
- 65: Gewinde
- 7: Hülse
- 71: Trichter
- 72: Führungskanal
- 73: Anschlag
- 10: Elektrische Anschlussvorrichtung
- x₀: Ausgangsposition
- dx: Verschiebestrecke
- G: Grundzustand
- M: Montagezustand

## Patentansprüche

1. Elektrische Anschlussvorrichtung (10), die zum Anschluss eines elektrischen Leiters (4) an eine elektrische Baugruppe vorgesehen ist, wobei die Anschlussvorrichtung (10) einen Federkäfig (2) mit einer Kontaktfeder (21) und einen der Kontaktfeder (21) gegenüberliegenden Anlagebereich (23) aufweist, sowie ein Rückhaltemittel (3), welches von einem Grundzustand (G), in dem der elektrische Leiter (4) in den Federkäfig (2) einschiebbar ist, in einen Montagezustand (M), in dem die Kontaktfeder (21) am elektrischen Leiter (4) anliegt und diesen im Federkäfig (2) verklemmt, verstellbar ist, wobei das Rückhaltemittel (3) zwischen dem Anlagebereich (23) und der Kontaktfeder (21) verschiebbar angeordnet ist, **dadurch gekennzeichnet, dass** sie einen Einführtrichter (7) zum Zuführen des elektrischen Leiters (4) zum Rückhaltemittel (3) aufweist und dass das Rückhaltemittel (3) einen Anlagesteg (32) aufweist, der im Grundzustand (G) zwischen dem elektrischen Leiter (4) und der Kontaktfeder (21) angeordnet ist und sich beim Verschieben des Rückhaltemittels (3) in Richtung des elektrischen Leiters (4) verbiegt.

2. Elektrische Anschlussvorrichtung (10) nach Anspruch 1, **dadurch gekennzeichnet, dass** das Rückhaltemittel (3) durch Einführen des elektrischen Leiters (4) in eine Leitereinführrichtung (43) gemeinsam mit diesem zwischen dem Anlagebereich (23) und der Kontaktfeder (21) verschiebbar ist.

3. Elektrische Anschlussvorrichtung (10) nach einem der vorherigen Ansprüche, **dadurch gekennzeichnet, dass** das Rückhaltemittel (3) eine Anlagefläche (33) für den elektrischen Leiter (4) aufweist.

4. Elektrische Anschlussvorrichtung (10) nach einem der vorherigen Ansprüche, **dadurch gekennzeichnet, dass** der Einführtrichter (7) als eine Hülse und zumindest teilweise trichterförmig ausgebildet ist.

5. Elektrische Anschlussvorrichtung (10) nach einem der vorherigen Ansprüche, **dadurch gekennzeichnet, dass** der Einführtrichter (7) im Grundzustand (G) dem Rückhaltemittel (3) benachbart angeordnet ist, oder dass das Rückhaltemittel (3) im Grundzustand (G) im Einführtrichter (7) angeordnet ist.

6. Elektrische Anschlussvorrichtung (10) nach einem der vorherigen Ansprüche, **dadurch gekennzeichnet, dass** das Rückhaltemittel (3) im Grundzustand (G) zwischen dem Anlagebereich (23) und der Kontaktfeder (21) angeordnet, insbesondere verklemmt, ist.

7. Elektrische Anschlussvorrichtung (10) nach einem der vorherigen Ansprüche, **dadurch gekennzeichnet, dass** die Kontaktfeder (21) und/oder der Anlagebereich (23) stromführend sind.

8. Elektrische Anschlussvorrichtung (10) nach einem der vorherigen Ansprüche, **dadurch gekennzeichnet, dass** das Rückhaltemittel (3) und/oder der Einführtrichter (7) aus einem Kunststoff gefertigt sind.

9. Elektrische Anschlussvorrichtung (10) nach einem der vorherigen Ansprüche, **dadurch gekennzeichnet, dass** sie ein Leiteranschlussgehäuse (5) sowie ein Kontaktanschlussgehäuse (6) umfasst, wobei der elektrische Leiter (4) in die Einführrichtung (43) durch das Leiteranschlussgehäuse (5) in das Kontaktanschlussgehäuse (6) geführt ist.

10. Elektrische Anschlussvorrichtung (10) nach einem der vorherigen Ansprüche, **dadurch gekennzeichnet, dass** ein Anschlussteil (15) und das Federgehäuse (2) im Kontaktanschlussgehäuse (6) angeordnet sind.

11. Verfahren zum Montieren eines elektrischen Leiters (4) in eine elektrische Anschlussvorrichtung (10) nach einem der vorherigen Ansprüche, **dadurch gekennzeichnet, dass** das Rückhaltemittel (3) im Grundzustand (G) zwischen der Kontaktfeder (21) und dem Anlagebereich (23) angeordnet ist und mittels des elektrischen Leiters (4) in die Leitereinführrichtung (43) entlang dem Anlagebereich (23) verschoben wird, bis die Kontaktfeder (21) in Anlage an den elektrischen Leiter (4) gerät und diesen im Montagezustand (M) verklemmt.

## Claims

1. An electrical connection device (10), which is provided for connecting an electrical conductor (4) to an electrical assembly, wherein the connection device (10) has a spring cage (2) having a contact spring (21) and an application region (23) opposite to the contact spring (21), and also a retaining means (3), which is adjustable from a base state (G), in which the electrical conductor (4) is insertable into the spring cage (2), into an installation state (M), in which the contact spring (21) presses against the electrical conductor (4) and clamps it in the spring cage (2), wherein the retaining means (3) is arranged displaceably between the application region (23) and the contact spring (21), **characterized in that** it has an insertion funnel (7) for supplying the electrical conductor (4) to the retaining means (3), and the retaining means (3) has an application web (32), which is arranged in the base state (G) between the electrical conductor (4) and the contact spring (21) and bends in the direction of the electrical conductor (4) during the displacement of the retaining means (3).

2. The electrical connection device (10) according to Claim 1, **characterized in that** the retaining means (3) is displaceable jointly with the electrical conductor by insertion of the electrical conductor (4) in a conductor insertion direction (43) between the application region (23) and the contact spring (21).

3. The electrical connection device (10) according to one of the preceding claims, **characterized in that** the retaining means (3) has an application surface (33) for the electrical conductor (4).

4. The electrical connection device (10) according to one of the preceding claims, **characterized in that** the insertion funnel (7) is implemented as a sleeve and as at least partially funnel-shaped.

5. The electrical connection device (10) according to one of the preceding claims, **characterized in that** the insertion funnel (7) is arranged adjacent to the retaining means (3) in the base state (G), or the retaining means (3) is arranged in the insertion funnel (7) in the base state (G).

6. The electrical connection device (10) according to one of the preceding claims, **characterized in that** the retaining means (3) is arranged, in particular clamped, between the application region (23) and the contact spring (21) in the base state (G).

7. The electrical connection device (10) according to one of the preceding claims, **characterized in that** the contact spring (21) and/or the application region (23) are current conducting.

8. The electrical connection device (10) according to one of the preceding claims, **characterized in that** the retaining means (3) and/or the insertion funnel (7) are manufactured from a plastic.

9. The electrical connection device (10) according to one of the preceding claims, **characterized in that** it comprises a conductor connection housing (5) and a contact connection housing (6), wherein the electrical conductor (4) is guided in the insertion direction (43) by the conductor connection housing (5) into the contact connection housing (6).

10. The electrical connection device (10) according to one of the preceding claims, **characterized in that** a connection part (15) and the spring housing (2) are arranged in the contact connection housing (6).

11. A method for installing an electrical conductor (4) in an electrical connection device (10) according to one of the preceding claims, **characterized in that** the retaining means (3) is arranged between the contact spring (21) and the application region (23) in the base state (G) and is displaced by means of the electrical conductor (4) in the conductor insertion direction (43) along the application region (23), until the contact spring (21) is applied to the electrical conductor (4) and clamps it in the installed state (M).

## Revendications

1. Dispositif de connexion électrique (10) conçu pour connecter un conducteur électrique (4) à un module électrique, lequel dispositif de connexion (10) présente une cage à ressort (2) avec un ressort de contact (21) et une zone d'appui (23) faisant face au ressort de contact (21), ainsi qu'un moyen de rétention (3) qui peut être déplacé d'un état de base (G), dans lequel le conducteur électrique (4) peut être inséré dans la cage à ressort (2), à un état de montage (M) dans lequel le ressort de contact (21) repose sur le conducteur électrique (4) et serre celui-ci dans la cage à ressort (2), le moyen de rétention (3) étant disposé avec possibilité de translation entre la zone d'appui (23) et le ressort de contact (21), **caractérisé en ce qu'**il présente un entonnoir d'insertion (7) pour amener le conducteur électrique (4) vers le moyen de rétention (3) et **en ce que** le moyen de rétention (3) présente une barrette d'appui (32) qui est disposée, dans l'état de base (G), entre le conducteur électrique (4) et le ressort de contact (21) et qui s'infléchit lors de la translation du moyen de rétention (3) en direction du conducteur électrique (4).

2. Dispositif de connexion électrique (10) selon la revendication 1, **caractérisé en ce que** le moyen de rétention (3) peut être déplacé par l'insertion du conducteur électrique (4) dans un sens d'insertion du conducteur (43), en même temps que celui-ci, entre la zone d'appui (23) et le ressort de contact (21).

3. Dispositif de connexion électrique (10) selon l'une des revendications précédentes, **caractérisé en ce que** le moyen de rétention (3) présente une surface d'appui (33) pour le conducteur électrique (4).

4. Dispositif de connexion électrique (10) selon l'une des revendications précédentes, **caractérisé en ce que** l'entonnoir d'insertion (7) est conçu comme une douille et au moins en partie en forme d'entonnoir.

5. Dispositif de connexion électrique (10) selon l'une des revendications précédentes, **caractérisé en ce que** l'entonnoir d'insertion (7) est disposé au voisinage du moyen de rétention (3) dans l'état de base (G) ou **en ce que** le moyen de rétention (3) est disposé dans l'entonnoir d'insertion (7) dans l'état de base (G).

6. Dispositif de connexion électrique (10) selon l'une des revendications précédentes, **caractérisé en ce que** le moyen de rétention (3) est disposé, en particulier serré, entre la zone d'appui (23) et le ressort de contact (21) dans l'état de base (G).

7. Dispositif de connexion électrique (10) selon l'une des revendications précédentes, **caractérisé en ce que** le ressort de contact (21) et/ou la zone d'appui (23) sont conducteurs électriques.

8. Dispositif de connexion électrique (10) selon l'une des revendications précédentes, **caractérisé en ce que** le moyen de rétention (3) et/ou l'entonnoir d'insertion (7) sont faits d'une matière plastique.

9. Dispositif de connexion électrique (10) selon l'une des revendications précédentes, **caractérisé en ce qu'**il comprend un boîtier de connexion du conducteur (5) ainsi qu'un boîtier de connexion du contact (6), le conducteur électrique (4) étant guidé dans le sens d'insertion (43) à travers le boîtier de connexion du conducteur (5) jusque dans le boîtier de connexion du contact (6).

10. Dispositif de connexion électrique (10) selon l'une des revendications précédentes, **caractérisé en ce qu'**une partie de connexion (15) et le boîtier de ressort (2) sont disposés dans le boîtier de connexion du contact (6).

11. Procédé de montage d'un conducteur électrique (4) dans un dispositif de connexion électrique (10) selon l'une des revendications précédentes, **caractérisé en ce que** le moyen de rétention (3) est disposé entre le ressort de contact (21) et la zone d'appui (23) dans l'état de base (G) et déplacé au moyen du conducteur électrique (4) dans le sens d'insertion du conducteur (43) le long de la zone d'appui (23) jusqu'à ce que le ressort de contact (21) vienne s'appuyer sur le conducteur électrique (4) et serre celui-ci dans l'état de montage (M).
